# EUROPÄISCHE PATENTSCHRIFT

(11) **EP 0 762 449 B1**
(45) Veröffentlichungstag und Bekanntmachung des Hinweises auf die Patenterteilung: **12.11.2003**
(21) Anmeldenummer: 96110786.9
(22) Anmeldetag: 03.09.1993
(51) Int. Cl.: H01H 1/58, H01H 21/24

(54) **Wipptaster**
Rocker key switch
Touche basculante

(30) Priorität: 08.09.1992 DE 9212062 U
(43) Veröffentlichungstag der Anmeldung: 12.03.1997
(62) Teilanmeldung aus: 93114115.4
(73) Patentinhaber: ABB PATENT GmbH, 68526 Ladenburg (DE)
(72) Erfinder: Schmitz, Heinz-Dieter, 58553 Halver (DE); Stoffel, Andreas, 58339 Breckerfeld (DE)
(74) Vertreter: Miller, Toivo

(56) Entgegenhaltungen:
- EP-A- 0 377 116
- EP-A- 0 406 496
- US-A- 4 110 574
- US-A- 4 682 830
- PATENT ABSTRACTS OF JAPAN vol. 017, no. 334 (E-1387), 24.Juni 1993 & JP 05 041141 A (MATSUSHITA ELECTRIC IND CO LTD), 19.Februar 1993,

## Beschreibung

Die Erfindung betrifft einen Wipptaster zum Einsatz in Kraftfahrzeuge, z.B. zur Betätigung eines Schiebedachs oder eines Fensterhebers, mit einem Gehäuse, mit einem Sockel als Träger für feste und bewegliche Kontakte, mit einer Betätigungswippe zur Beaufschlagung der beweglichen Kontakte und mit elektrischen Anschlüssen.

Dokument US-3 819 894 offenbart ein Schalter gemäß dem Oberbegriff des Anspruchs 1.

Wipptaster dienen bekannter Weise zur kurzzeitigen Einschaltung elektrischer Verbraucher. Hierbei sind die Schaltkontakte jeweils während der Beaufschlagung der Betätigungswippe geschlossen, d.h., nach Loslassen der Betätigungswippe stellen sich diese sowie die von ihr beaufschlagten beweglichen Kontakte selbsttätig in ihre Ausgangsstellung zurück.

Wipptaster zum Einbau in Kraftfahrzeugen wie beispielsweise aus EP-A-0 377 116 bekannt, werden benötigt für die Betätigung von elektrischen Schiebedächern, elektrischen Fensterhebern, Sitzverstellungen, elektrischen Außenspiegeln oder ähnliches. Vielfach sind die zum Einbau eines Betätigungsschalters verfügbaren Platzverhältnisse sehr beengt, so daß ein Wipptaster, in welchem häufig mehrere elektrische Funktionen vereinigt sind, mangels ausreichendem Platz nicht verwendbar ist. Insbesondere beim Einbau von Wipptastern im Dachhimmei des Fahrzeugs zur Betätigung des elektrischen Schiebedachs oder in den Rückenlehnen der Fahrzeugsitze, zur Betätigung derer elektrischer Verstellung erweisen sich häufig die Abmessungen der üblichen Wipptaster als zu groß, insbesondere hinsichtlich ihrer Einbautiefe. Hierbei ist zu berücksichtigen, daß die üblichen Anschlußverbindungen solcher elektrischer Schalter und Taster mittels Kabelschuhen bzw. Mehrfachsteckern vorgesehen sind, die auf die rückseitig am jeweiligen Schaltgerät in Einbaurichtung abstehenden Anschlußkontakte aufgesetzt werden, so daß sich die Einbautiefe des betreffenden Schaltgeräts vergrößert. Hierdurch wird die Verwendbarkeit des Schalters für den vorgesehenen Zweck erschwert oder gar unmöglich gemacht.

Ausgehend von diesem Stand der Technik ist es Aufgabe der Erfindung, einen Wipptaster der eingangs genannten Art zu schaffen, der unter weitgehender Beibehaltung der herkömmlichen Schaltfunktion sich durch eine geringere Einbautiefe auszeichnet.

Diese Aufgabe wird erfindungsgemäß durch die Merkmale des Anspruchs 1 gelöst. Danach ist vorgesehen, daß die als Steckerstifte ausgebildeten elektrischen Anschlüsse parallel zur Montagefläche, d.h. quer zur Einbaurichtung, angeordnet sind. Durch die vorgesehene Abwinkelung der Anschlußkontakte wird erreicht, daß die Bauhöhe des betreffenden Wipptasters einerseits bestimmt ist durch die Abmessungen des Schaltmechanismus und zum anderen durch den aus Isolationsgründen vorgegebenen Abstand der Anschlußkontakte zueinander. Dieser Abstand ist aufgrund der in Kraftfahrzeugen üblichen Kleinspannung dementsprechend gering, so daß die Erfindung die Schaffung von Schaltgeräten mit sehr geringer Bauhöhe erlaubt.

Zur vereinfachten Handhabung sowie zum Schutz vor Störungen durch äußere Einflüsse, z.B. Feuchtigkeit, kann vorgesehen sein, daß die Anschlußstecker von einer einstückig am Sockel angeformten Anschlußhaube zur Aufnahme eines auf die Steckerstifte aufzusetzenden Steckers umgeben sind, so daß der auf die Stecker aufzusetzende, in die Anschlußhaube einzuführende Stecker zumindest im Anschlußbereich, d.h. im Kontaktbereich von Steckkontakt mit Steckhülse, vollumfaßt ist. Die Anschlußhaube, die erfindungsgemäß entsprechend den abgewinkelten Steckerstifte zur Seite hin offen ist, und so den Anschluß eines seitlich zugeführten Steckers nur zuläßt, kann mit Rastelementen versehen sein, die ein unbeabsichtigtes Herausgleiten des anzuschließenden Steckers verhindern.

Gemäß einer bevorzugten Ausgestaltung der Erfindung wird die angestrebte geringe Bauhöhe zusätzlich dadurch erreicht, daß oberhalb der festen Kontakte eine Platine oder Leiterplatte angeordnet ist, die mit den zugeordneten elektrischen Anschlüssen verbundene bewegliche Kontakte trägt, welche bei Beaufschlagung mit der Betätigungswippe die gegenüber am Sockel befindlichen festen Kontakte kontaktieren.

Dabei ist die Platine vorteilhafterweise am Sockel befestigt, und die beweglichen Kontakte sind in der Platine in Richtung der festen Kontakte verschieblich oder verschwenkbar geführt.

Mit dieser erfindungsgemäßen Gestaltung kann auf die sonst üblichen, erforderlichen überhängenden Oberkontakte verzichtet werden, welche die Bauhöhe vergrößern.

Aufgrund der festen, d. h. räumlich unverrückbaren Lage der Platine ist in der Nullage ein ausreichender Kontaktabstand gewährleistet. Vorteilhaft bei dieser Gestaltung ist auch die vereinfachte Montage.

In weiterer Ausgestaltung der Erfindung kann vorgesehen sein, daß die abgewinkelten Anschlußkontakte nebeneinander in einer oder erforderlichenfalls in mehreren Ebenen angeordnet in die gleiche Richtung abgewinkelt sind. Diese Ausgestaltung ermöglicht eine gute Handhabung beim Einbau in die Fahrzeuge, da auf diese Weise die Verwendung von vorkonfektionierten Leitungssträngen vereinfacht ist.

Aus Gründen mangelnden zur Verfügung stehenden Platzes, der eine besonders geringe Bauhöhe des erfindungsgemäßen Wipptasters erfordert, kann es vorteilhaft sein, die Anschlußkontakte in einer Ebene nebeneinander anzuordnen und hierbei erforderlichenfalls in entgegengesetzte Richtungen abzuwinkeln. Hierdurch kann eine besonders flache Bauform realisiert werden.

Die vorgenannten Ausgestaltungen des erfindungsgemäßen Wipptasters ermöglichen eine flache, raumsparende Bauform, bei welcher die Betätigungswippe praktisch in der.Montageebene liegt und nicht störend aus der Montageebene hervorsteht.

In bevorzugter Weiterbildung der Erfindung ist vorgesehen, daß im Wipptaster eine Beleuchtungseinheit angeordnet ist, die entweder durch Glimm- oder Glühlampen gebildet ist oder durch Leuchtdioden. Im Hinblick auf die angestrebte flache Bauform des Wipptasters sind gemäß einer bevorzugten Ausführungsform SMD-LED als Leuchtmittel vorgesehen, die gemeinsam mit weiteren elektronischen Bauteilen, wie Widerstände, auf einer im folgenden als Platine bezeichneten Leiterplatte angeordnet sind, welche Platine im Gehäuse des Wipptasters eingesetzt ist.

Weiterhin kann gemäß der Erfindung vorgesehen sein, daß die zur Betätigung der Schaltkontakte vorgesehene Betätigungswippe mit einer Kennzeichnung versehen ist, die lichtdurchlässig ausgebildet ist und von der Beleuchtngseinheit hinterleuchtet wird. Dabei kann die Kennzeichnung sowohl eine Ziffernoder Buchstabenfolge, z.B. Wort, sein oder als Symbol die betreffende Schaltfunktion anzeigen.

In Weiterbildung der Erfindung können die Anschlußkontakte als runde Stekkerstifte oder als Flachstecker ausgebildet sein, auf welche herkömmliche Steckhülsen aufsteckbar sind.

Diese und weitere vorteilhafte Ausgestaltungen der Erfindung sind Gegenstand der Unteransprüche.

Anhand eines in der Zeichnung dargestellten Ausführungsbeispiels sollen die Erfindung, besondere Ausgestaltungen und Vorteile der Erfindung näher erläutert und beschrieben werden.

Es zeigen:
- Figur 1: einen Längsschnitt durch einen erfindungsgemäßen Wipptaster mit einer herkömmlichen Leuchtdiode als Beleuchtungseinheit,
- Figur 2: einen Längsschnitt durch einen Schalter entsprechend Figur 1 jedoch mit einer Leuchtdiode in SMD-Technik als Beleuchtungseinheit,
- Figur 3: eine Ansicht der Schmalseite eines erfindungsgemäßen Wipptasters, quer zu den Ansichten in Figur 1 und Figur 2, mit aufgesetzter Betätigungswippe und Teilschnitt des oberen Bereiches,
- Figur 4: eine Draufsicht auf den in Figur 3 gezeigten Wipptaster.

In Figur 1 ist ein Längsschnitt durch einen Wipptaster 10 mit einem Sockel 12 dargestellt, der als Kunststoff-Formteil hergestellt ist. In den Sockel 12 sind Flachleiter 14 eingesetzt bzw. eingegossen, die entweder mit festen Kontaktstücken 16 oder beweglichen Kontaktstücken 18 elektrisch leitend verbunden sind. Die festen Kontaktstücke 16 sind vorzugsweise mit dem zugeordneten Flachleiter 14 vernietet oder verschweißt. Die beweglichen Kontaktstücke 18 durchgreifen hierfür in den zugeordneten Flachleitern 14 eingeformte Ausnehmungen, wobei sie ausreichenden elektrischen Kontakt über eine sie beaufschlagende Kontaktfeder 20 haben, die ihrerseits mit einem ebenfalls mit dem zugeordneten Flachleiter 14 verbundenen Lagerbock 22 in Verbindung stehen.

Die den festen bzw. beweglichen Kontakten 16, 18 abgewandten Enden der Flachleiter 14 sind als Flachstecker 24 ausgebildet und quer zur Betätigungsrichtung der beweglichen Kontakte 18 abgewinkelt.

Ferner ist am Sockel eine Beleuchtungseinheit 26 vorgesehen, die von einer herkömmlichen Leuchtdiode 28 mit Vorwiderstand 30 gebildet ist. An den in Figur 1 gezeigten Darstellung rechts einseitig in Einbaurichtung entsprechend der Betätigungsrichtung der beweglichen Kontaktstücke 18 verlängerten Sokkel 12 schließt sich links eine die Steckkontakte 24 umfassende Anschlußhaube 32 an, die einstückig mit dem Sockel 12 verbunden ist und auf der in Figur 1 linken Seite eine Einführöffnung 33 für einen hier nicht näher dargestellten, auf die Steckkontakte 24 aufzusteckenden Stecker aufweist.

In Figur 2 ist ein Wipptaster 11 gezeigt, dessen Aufbau dem zuvor in Figur 1 erläuterten Wipptaster 10 weitgehend entspricht, so daß für gleiche Teile die gleichen Bezugsziffern verwendet wurden.

Abweichend von der Gestaltung gemäß Figur 1 ist in Figur 2 eine andere Beleuchtungseinheit 26 vorgesehen. Gegenüber der in Figur 1 gezeigten Beleuchtungseinheit 26 ist die in Figur 2 vorgesehene Beleuchtungseinheit in SMD-Technik ausgeführt. Demgemäß sind auf einer Platine 27 eine SMD-LED 29 sowie ein zugeordneter Vorwiderstand 31 platziert.

Die Verwendung von SMD-Bauteilen, die nur geringen Raum beanspruchen, ist dann vorteilhaft, wenn beispielsweise mehrere Beleuchtungseinheiten an unterschiedlicher Position des Wipptasters angeordnet sein sollen. Eine solche Forderung läßt sich mittels der Platine 27 und den darauf anzuordnenden SMD-Bauteilen leicht realisieren.

In Figur 3 ist die Ansicht der Schmalseite des in Figur 2 dargestellten Wipptasters 11 wiedergegeben, wobei der obere, den Schaltmechanismus aufnehmende Bereich im Teilschnitt wiedergegeben ist. Auch hier sind die bereits verwendeten Bezugszeichen für die Merkmale benutzt worden, die bereits in Figur 1 bzw. Figur 2 erläutert wurden. Demgemäß besitzt der Wipptaster 11 einen Sockel 12, mit einer daran angeformten Anschlußhaube 32, deren seitliche Öffnung 33 in Figur 3 dargestellt ist und den Blick auf die aus der Zeichenebene hervortretenden Steckkontakte 24 freigibt. An den Sockel 12 schließt ein Gehäuse 13 an, an welches eine Wipptaste 15 angesetzt ist.

Der Schaltmechanismus des Wipptasters 11 ist unter Benutzung der zuvor erwähnten SMD-Technik mit einer Platine 27 versehen, welche zur Halterung der SMD-Bauteile, z.B. SMD-LED 29 dient. Ferner sind in der Platine 27 der Lagerbock 22 für die Kontaktfeder 20 geführt, welche das bewegliche Kontaktstück 18 beaufschlagt. Zur Betätigung des beweglichen Kontaktstücks 18 dient ein in einer mit der Platine 27 verbundenen Führung 19 geführter Stab aus Isolierstoff, z.B. Hartpapier, dessen eines Ende auf die entsprechende Kontaktfeder 20 wirkt, wenn sein anderes Ende von der Wipptaste 15 beaufschlagt wird.

In Figur 4 ist der in Figur 3 dargestellte Wipptaster 11 in Draufsicht wiedergegeben, wobei nur die Betätigungswippe 15 zu erkennen ist. Die Betätigungswippe 15 besitzt zwei an ihren Schmalenden angeordnete Betätigungsflächen 34, zwischen denen ein Kennzeichnungsfeld mit einer hier als Symbol für die Betätigung des Schiebedachs ausgestalteten Kennzeichnung 36 versehen ist.

Die Kennzeichnung 36 kann wahlweise transparent ausgebildet sein, so daß die darunter befindliche Beleuchtungseinheit 26 für den erforderlichen Kontrast sorgt, oder sie kann durch farblich abgesetzten Druck hergestellt sein.

Die im Ausführungsbeispiel gezeigte Kontaktierung mittels der mit einer Kontaktfeder 20 zusammenwirkenden beweglichen Kontaktstücke 18 kann auch abweichen. Durch unterschiedlich ausgeführte Kontaktteile kann ein erfindungsgemäßer Wipptaster unterschiedliche Schaltungen aufweisen. So kann beispielsweise auch durch einseitiges Festsetzen der Betätigungswippe eine Tast- anstelle einer Wippenfunktion erreicht werden. Durch die selbständige Rückstellung der Kontaktfeder nimmt die Betätigungswippe im Ruhezustand jederzeit wieder die ursprüngliche Lage ein.

## Patentansprüche

1. Elektrischer Schalter, mit einem Gehäuse (13), mit einem Sockel (12) als Träger für feste und bewegliche Kontakte (16, 18) und mit mehreren als Steckerstifte ausgebildeten elektrischen Anschlüssen (24), welche parallel zur Montagefläche des Schalters angeordnet sind, **dadurch gekennzeichnet,**
• **dass** der Schalter ein Wipptaster (10, 11) zum Einsatz in Kraftfahrzeugen mit einer Betätigungswippe (15) zur Beaufschlagung der beweglichen Kontakte (18) ist und
• **dass** die elektrischen Anschlüsse (24) in einer am Sockel (12) einstückig angeformten, zur Seite hin offenen Anschlusshaube (32) zur Aufnahme eines auf die elektrischen Anschlüsse aufzusteckenden Steckers angeordnet sind.

2. Wipptaster nach Anspruch 1, **dadurch gekennzeichnet, dass** die Anschlusshaube (32) den durch eine Einführöffnung (33) einzuführenden Stecker zumindest im Anschlussbereich der Steckerkontakte (24) vollumfasst.

3. Wipptaster nach Anspruch 1 und/oder 2, **dadurch gekennzeichnet, dass** oberhalb der festen Kontakte (16) eine Platine (27) angeordnet ist, die mit den elektrischen Anschlüssen (24) verbundene bewegliche Kontakte (18) trägt, die von der Betätigungswippe (15) beaufschlagt die festen Kontakte (16) kontaktiert.

4. Wipptaster nach Anspruch 3, **dadurch gekennzeichnet, dass** die Platine (27) am Sockel (12) befestigt ist und die beweglichen Kontakte (18) in der Platine geführt sind.

5. Wipptaster nach einem der vorherigen Ansprüche, **dadurch gekennzeichnet, dass** wenigstens eine Beleuchtungseinheit (26) im Wipptaster (10, 11) vorgesehen ist.

6. Wipptaster nach einem der vorherigen Ansprüche, **dadurch gekennzeichnet, dass** die Beleuchtungseinheit (26) durch Glimm- oder Glühlampen gebildet ist.

7. Wipptaster nach einem der vorherigen Ansprüche bis 5, **dadurch gekennzeichnet, dass** die Beleuchtungseinheit (26) durch Leuchtdioden (28) gebildet ist.

8. Wipptaster nach Anspruch 7. **dadurch gekennzeichnet, dass** die Beleuchtungseinheit (26) durch wenigstens eine SMD-Leuchtdiode (29) gebildet ist die auf der Platine (27) angeordnet ist.

9. Wipptaster nach einem der vorherigen Ansprüche, **dadurch gekennzeichnet, dass** als Steckerstifte (24) Rundstifte vorgesehen sind.

10. Wipptaster nach einem der Ansprüche 1 bis 8, **dadurch gekennzeichnet, dass** als Steckerstifte (24) Flachstecker vorgesehen sind.

11. Wipptaster nach einem der vorherigen Ansprüche, **dadurch gekennzeichnet, dass** die Betätigungswippe (15) mit einer Kennzeichnung (36) versehen ist.

12. Wipptaster nach Anspruch 11, **dadurch gekennzeichnet, dass** die Kennzeichnung (36) transparent ausgebildet ist.

13. Wipptaster nach Anspruch 11 oder 12, **dadurch gekennzeichnet, dass** die Kennzeichnung als Symbol vorgesehen ist.

## Claims

1. An electric switch, with a housing (13), with a base (12) as a support for fixed and movable contacts (16, 18) and with several electric connections (24) configured as contact pins which are arranged parallel to the mounting surface of the switch, **characterized in that**
* the switch is a rocker switch (10, 11) for use in motor vehicles with an actuating rocker (15) acting upon the movable contacts (18) and
* the electric connections are arranged in a connection cover (32) which is integrally formed on the base (12) and is open towards the side for the purpose of receiving a plug to be inserted on the electric connections.

2. A rocker switch as claimed in claim 1, **characterized in that** the connection cover (32) fully encloses the plug to be inserted through an insertion opening (33) at least in the connection region of the contact pins (24).

3. A rocker switch as claimed in claim 1 and/or 2, **characterized in that** a printed circuit board (27) is arranged above the fixed contacts (16), which circuit board supports movable contacts (18) which are connected with the electric connections (24) and which makes contact with the fixed contacts (16) when actuated by the actuating rocker (15).

4. A rocker switch as claimed in claim 3, **characterized in that** the printed circuit board (27) is fastened to the base (12) and the movable contacts (18) are guided in the circuit board.

5. A rocker switch as claimed in one of the preceding claims, **characterized in that** at least one lighting unit (26) is provided in the rocker switch (10, 11).

6. A rocker switch as claimed in one of the preceding claims, **characterized in that** the lighting unit (26) is formed by glow or filament lamps.

7. A rocker switch as claimed in one of the preceding claims 1 to 5, **characterized in that** the lighting unit (26) is formed by light-emitting diodes (28).

8. A rocker switch as claimed in claim 7, **characterized in that** the lighting unit (26) is formed by at least one SMD light-emitting diode (29) which is arranged on the printed circuit board (27).

9. A rocker switch as claimed in one of the preceding claims, **characterized in that** round pins are provided as contact pins (24).

10. A rocker switch as claimed in one of the claims 1 to 8, **characterized in that** flat-pin plugs are provided as contact pins (24).

11. A rocker switch as claimed in one of the preceding claims, **characterized in that** the actuating rocker (15) is provided with a marking (36).

12. A rocker switch as claimed in claim 11, **characterized in that** the marking (36) is provided with a transparent arrangement.

13. A rocker switch as claimed in claim 11 or 12, **characterized in that** the marking is provided as a symbol.

## Revendications

1. Commutateur électrique avec un boîtier (13), avec un socle (12) comme support pour des contacts fixes et des contacts mobiles (16, 18) et avec plusieurs moyens de connexion électrique (24), conformés en contacts mâles disposés parallèlement à la surface de montage du commutateur, **caractérisé**
**en ce que** le commutateur est un commutateur à bascule (10, 11) destiné à être utilisé dans des véhicules automobiles et comprenant une touche basculante (15) pour commander les contacts mobiles (18) et
**en ce que** les moyens de connexion électrique (24) sont disposés dans une coiffe de connexion (32) qui est liée d'une pièce au socle (12), est ouverte sur le côté et reçoit un connecteur à embrocher sur les moyens de connexion électrique.

2. Commutateur à bascule selon la revendication 1, **caractérisé en ce que** la coiffe de connexion (32), au moins dans zone de connexion des contacts mâles (24), entoure totalement le connecteur introduit dans une ouverture d'entrée (33).

3. Commutateur à bascule selon la revendication 1 et/ou 2, **caractérisé en ce qu'**au-dessus des contacts fixes (16) est disposée une platine (27), qui porte des contacts mobiles (18) reliés aux moyens de connexion électrique (24) et qui, commandée par la touche basculante (15) réalise le contact avec les contacts fixes (16).

4. Commutateur à bascule selon la revendication 3, **caractérisé en ce que** la platine est fixée au socle (12) et les contacts mobiles (18) sont guidés dans la platine.

5. Commutateur à bascule selon une des revendications précédentes, **caractérisé en ce qu'**il est prévu au moins une unité d'éclairage (26) dans le commutateur à bascule (10, 11).

6. Commutateur à bascule selon une des revendications précédentes, **caractérisé en ce que** l'unité d'éclairage (26) est formée de lampes à effluves ou de lampes à incandescence.

7. Commutateur à bascule selon une des revendications précédentes 1 à 5, **caractérisé en ce que** l'unité d'éclairage (26) est formée de diodes électroluminescentes (28).

8. Commutateur à bascule selon la revendication 7, **caractérisé en ce que** l'unité d'éclairage (26) est formée d'au moins une diode électroluminescente (29) de type composant monté en surface (SMD), qui est disposée sur la platine (27).

9. Commutateur à bascule selon une des revendications précédentes, **caractérisé en ce qu'**il est prévu comme contacts mâles (24), des broches rondes.

10. Commutateur à bascule selon une des revendications 1 à 8, **caractérisé en ce qu'**il est prévu comme contacts mâles (24), une prise à contacts plats.

11. Commutateur à bascule selon une des revendications précédentes, **caractérisé en ce que** la touche basculante (15) est pourvue d'un marquage (36).

12. Commutateur à bascule selon la revendication 11, **caractérisé en ce que** le marquage (36) est transparent.

13. Commutateur à bascule selon la revendication 11 ou 12, **caractérisé en ce que** le marquage est un symbole.
